# FASCICULE DE BREVET EUROPEEN

(11) **EP 2 171 694 B1**
(45) Date de publication et mention de la délivrance du brevet: **29.02.2012**
(21) Numéro de dépôt: 08826809.9
(22) Date de dépôt: 22.07.2008
(51) Int. Cl.: G07C 9/02, E06B 11/02

(54) **PROCEDE DE SURVEILLANCE D'UN ESPACE ACCESSIBLE PAR UNE PORTE DE CONTRÔLE ET PORTE DE CONTRÔLE**
VERFAHREN ZUM ÜBERWACHEN EINES DURCH EINE KONTROLLTÜR ZUGÄNGLICHEN RAUMS UND KONTROLLTÜR
METHOD FOR MONITORING A SPACE ACCESSIBLE THROUGH A CONTROL DOOR AND CONTROL DOOR

(30) Priorité: 23.07.2007 FR 0756682
(43) Date de publication de la demande: 07.04.2010
(73) Titulaire: Gunnebo Electronic Security (Société Par Actions Simplifiée), 67600 Baldenheim (FR)
(72) Inventeur: BARSI, Jacques, F-94430 Chennevieres Sur Marne (FR)
(74) Mandataire: Nuss, Laurent
(86) Numéro de dépôt international: PCT/FR2008/051376
(87) Numéro de publication internationale: WO 2009/016311

(56) Documents cités:
- EP-A- 0 437 757
- DE-C1- 3 623 792
- FR-A- 2 596 900
- GB-A- 2 366 863
- US-A1- 2002 176 607
- US-A1- 2005 093 697

## Description

La présente invention concerne le domaine de la sécurité des bâtiments, notamment le contrôle de l'unicité de passage et a pour objet un procédé de surveillance d'un espace accessible par une porte de contrôle, ainsi qu'une telle porte de contrôle.

Certains bâtiments tels que les banques, les aéroports, les installations militaires nécessitent un accès sécurisé permettant de garantir l'unicité de passage d'une personne afin d'empêcher tout passage d'une personne non autorisée.

Les portes de contrôle de ce type utilisées à ce jour permettent de satisfaire de manière correcte aux exigences habituelles, à savoir de détecter la présence d'une ou de plusieurs personnes. Cependant, elles présentent un inconvénient majeur inhérent au système de contrôle de l'unicité associé à ces dernières.

En effet, la surveillance étant réalisée par des cellules infrarouges émettrices, ces dernières doivent être situées dans un endroit sécurisé. De ce fait, il est n'est pas possible d'intégrer ces dernières à l'extérieur de la zone à sécuriser, par exemple à l'extérieur du bâtiment, car cela les expose à un risque de vandalisme ou de tentative de destruction trop élevé.

De plus, lesdites cellules doivent être disposées du côté opposé à celui de l'ouverture de la porte pour ne pas être aveuglées par cette dernière, en d'autres termes, de telle sorte que la porte ne forme pas un obstacle aux rayons émis ou reçus par lesdites cellules.

Ces deux conditions rendent très contraignante l'implantation d'un dispositif de détermination de l'unicité de passage.

Il a été proposé, par US-A-2002/176607, une porte de contrôle de l'unicité de passage donnant accès à un espace comprenant un premier moyen et un second moyen de surveillance reliés à un dispositif de gestion, lesdits moyens de surveillance étant invisibles en position de fermeture de la porte de contrôle. Toutefois, ces moyens de surveillance ne sont pas non visibles et non accessibles en position de fermeture de la porte. En effet, ces moyens de surveillance sont disposés dans le plafond et donc forcément accessibles, au moins depuis l'intérieur du bâtiment dans lequel est intégrée la porte. De plus, ce document ne prévoit pas que ces moyens soient non visibles lorsque la porte est fermée.

Par ailleurs, on connaît, par FR-A-2 596 900 un procédé de surveillance d'un espace accessible par une porte de contrôle. Cependant, il ne permet pas de contrôler l'unicité de passage dans ledit espace.

La présente invention a pour but de pallier ces inconvénients en permettant de contrôler de manière fiable et infraudable l'unicité de passage.

A cet effet, elle a pour objet un procédé de surveillance d'un espace accessible par une porte de contrôle, procédé destiné à contrôler l'unicité de passage dans ledit espace, consistant à
i) surveiller l'ouverture de la porte de contrôle,
ii) dès ouverture minimale de la porte de contrôle, correspondant à une possibilité de passage pour une seule personne, mettre sous tension un premier moyen de surveillance d'une première zone de surveillance et un second moyen de surveillance d'une seconde zone de surveillance, et réaliser les étapes suivantes en continu et de manière simultanée jusqu'à la fermeture de ladite porte de contrôle :
   - déterminer, par le premier moyen de surveillance si une, aucune ou plusieurs personnes ont traversé la première zone de surveillance,
   - déterminer, par le second moyen de surveillance si la seconde zone de surveillance, surveillée par ce dernier, a été traversée,
iii) prendre en compte ces informations pour déterminer si le passage est conforme et unitaire,
   procédé caractérisé en ce qu'il consiste à surveiller la première zone de surveillance et la seconde zone de surveillance inscrites dans le volume délimité par le cadre dormant de la porte de contrôle, la première zone de surveillance présentant une largeur limitée à travers laquelle doit passer une personne et la seconde zone de surveillance constituant une zone complémentaire ne devant pas être traversée, et en ce qu'il consiste à considérer toute occultation dans la seconde zone de surveillance en tant que passage non conforme.

L'invention a également pour objet une porte de contrôle de l'unicité de passage donnant accès à un espace, comprenant un premier moyen de surveillance et un second moyen de surveillance reliés à un dispositif de gestion pour la mise en oeuvre du procédé, lesdits premier et second moyens de surveillance étant non visibles et non accessibles en position de fermeture de ladite porte de contrôle.

Dans un premier mode de réalisation d'une telle porte, celle-ci se caractérise essentiellement en ce que :
- elle est constituée par un seul battant,
- elle est équipée d'un premier moyen de surveillance de la première zone, de largeur limitée, à travers laquelle doit passer une personne et d'un second moyen de surveillance de la seconde zone complémentaire ne devant pas être traversée,
- lesdits premier et second moyens de surveillance sont intégrés dans le cadre dormant de ladite porte de contrôle, dans le plan du battant lorsque ce dernier est en position de fermeture.

Dans un deuxième mode de réalisation d'une telle porte, celle-ci se caractérise essentiellement en ce que :
- elle est constituée par un panneau coulissant,
- le premier moyen de surveillance est constitué par deux rangées opposées de cellules, la première rangée étant constituée par des cellules réceptrices et la seconde rangée étant constituée par des cellules émettrices, lesdites rangées étant intégrées dans le montant vertical de la porte de contrôle situé du côté de l'ouverture du panneau coulissant et dans la face du panneau coulissant située en regard dudit montant vertical, ou inversement,
- le second moyen de surveillance est constitué par au moins une cellule émettrice réceptrice intégrée dans la zone de la traverse horizontale du cadre dormant située à l'opposé du montant vertical dans lequel est intégré le premier moyen de surveillance, au niveau de l'embrasure de la porte de contrôle.

Dans un troisième mode de réalisation d'une telle porte, celle-ci se caractérise essentiellement en ce que :
- elle est constituée par deux panneaux coulissants
- le premier moyen de surveillance est constitué par deux rangées opposées de cellules, la première rangée étant constituée par des cellules réceptrices et la seconde rangée étant constituée par des cellules émettrices, lesdites rangées étant intégrées dans les faces latérales des deux panneaux coulissants en regard l'une de l'autre,
- le second moyen de surveillance est constitué par au moins deux cellules émettrices réceptrices intégrées dans la traverse horizontale du cadre dormant, de part et d'autre de la zone centrale de ladite traverse horizontale.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
les figures 1A à 1D représentent une vue du dessus d'une porte de contrôle de l'unicité de passage selon un premier mode de réalisation de l'invention, dans différentes positions ;
la figure 2 représente une vue en élévation latérale de la porte de contrôle représentée aux figures 1A à 1D;
la figure 3 est une vue similaire à celle de la figure 2 représentant le passage conforme d'une personne ;
la figure 4 est une vue similaire à celle de la figure 2 représentant le passage non conforme d'une personne,
la figure 5 est une vue similaire à celle de la figure 2 représentant le passage non conforme de deux personnes,
les figures .6A à 6C sont des représentations simplifiées en élévation latérale d'une porte de contrôle de l'unicité de passage selon le second mode de réalisation l'invention dans différentes positions, à savoir respectivement une position de fermeture, une position d'ouverture intermédiaire, une seconde position d'ouverture, puis une position d'ouverture presque totale de la porte de contrôle pour le passage d'une personne, et
les figures 7A et 7B sont des vues en élévation latérale d'une porte de contrôle de l'unicité de passage selon le troisième mode de réalisation l'invention dans une position de fermeture et une position d'ouverture intermédiaire.

Le procédé de surveillance d'un espace accessible par une porte de contrôle 1 selon l'invention est destiné à contrôler l'unicité de passage dans ledit espace. A cet effet, ce procédé de surveillance est destiné à contrôler l'unicité de passage dans ledit espace et consiste à :
i) surveiller l'ouverture de la porte de contrôle 1,
ii) dès ouverture minimale de la porte de contrôle 1, correspondant à une possibilité de passage pour une seule personne, mettre sous tension un premier moyen de surveillance 2, 20, 200 d'une première zone de surveillance 4 et un second moyen de surveillance 3, 30, 300 d'une seconde zone de surveillance 5, et réaliser les étapes suivantes en continu et de manière simultanée jusqu'à la fermeture de ladite porte de contrôle 1 :
   - déterminer, par le premier moyen de surveillance 2, 20, 200, si une, aucune ou plusieurs personnes ont traversé la première zone de surveillance 4,
   - déterminer, par le second moyen de surveillance 3, 30, 300, si la seconde zone de surveillance 5, surveillée par ce dernier, a été traversée,
iii) prendre en compte ces informations pour déterminer si le passage est conforme et unitaire.

Conformément à l'invention, ce procédé peut consister à surveiller la première zone de surveillance 4 et la seconde zone de surveillance 5 inscrites dans le volume délimité par le cadre dormant 6 de la porte de contrôle 1, la première zone de surveillance 4 présentant une largeur limitée à travers laquelle doit passer une personne et la seconde zone de surveillance 5 constituant une zone complémentaire ne devant pas être traversée et à considérer toute occultation dans la seconde zone de surveillance 5 en tant que passage non conforme.

La prise en compte des informations issues des premier et second moyens de surveillance 2, 2, 200 ; 3, 30, 300 consiste à déterminer, grâce à ces informations, éventuellement corrélées avec d'autres données, si une, aucune ou plusieurs personnes sont entrées dans l'espace.

Selon l'invention, le premier moyen de surveillance 2, 20, 200 peut consister, en outre, à déterminer le nombre de personnes ayant traversé la première zone de surveillance 4.

Les première et seconde zones de surveillance 4 et 5 sont représentées plus particulièrement à la figure 2 dans le cas d'une porte de contrôle 1 comportant un battant. La première zone de surveillance 4 de largeur limitée correspond à la zone devant être traversée par la personne désirant accéder à l'espace surveillé. Sa largeur doit être suffisamment large pour qu'un individu puisse la traverser, mais également suffisamment étroite pour empêcher le passage de deux individus côte à côte. En ce qui concerne la seconde zone de surveillance 5, cette dernière correspond à la zone restante dans le passage de la porte de contrôle 1. Lorsque cette zone est traversée, le procédé peut prévoir l'émission d'un signal d'erreur indiquant que le passage est non conforme et d'une invitation à recommencer ledit passage.

De manière caractéristique, le procédé peut consister à considérer en tant que passage conforme toute occultation intervenant uniquement dans la première zone de surveillance 4. Ainsi, pour réaliser un passage conforme et unitaire, il est nécessaire qu'une seule personne traverse la première zone 4.

Dans le cas d'un passage conforme, le procédé peut consister à analyser l'occultation de la première zone de surveillance 4 et la corréler avec d'autres paramètres pour déterminer si le passage est unitaire. D'autres données ou paramètres pouvant être pris en compte peuvent être des données temporelles. A cet effet, il est envisageable de tenir compte du temps d'ouverture de la porte de contrôle 1 ou de la durée pendant laquelle une occultation est intervenue dans la première zone de surveillance 4.

Le procédé selon l'invention est particulièrement destiné à être intégré dans des immeubles ou services dans lesquels il est nécessaire, d'une part, de garantir la sécurité de la première personne qui, en arrivant le matin, déverrouille le système de sécurité et, d'autre part, de permettre un accès au public.

A cet effet, ce procédé peut consister à surveiller un espace formant sas et débouchant par une porte de sortie sur un périmètre sécurisé, en autorisant, après fermeture de la porte de contrôle 1, et si l'unicité de passage a été vérifiée, l'accès au périmètre sécurisé par la porte de sortie.

Ce procédé permet d'empêcher l'accès au périmètre de sécurité lorsque plus d'une personne sont présente dans le sas. Cela peut être réalisé comme suit, par exemple : la personne autorisée à pénétrer dans le périmètre sécurisé déverrouille la porte de contrôle 1. La porte de contrôle 1 étant déverrouillée, un malfaiteur pousse la première personne dans le sas et y entre également. Etant donné que les premier et second moyens de surveillance 2, 20, 200 ; 3, 30, 300 sont alimentés à partir d'une certaine ouverture de la porte de contrôle 1, ils détectent toute occultation intervenue dans les première et seconde zones de surveillance 4 et 5 inscrites dans le volume délimité par le cadre dormant 6 de ladite porte de contrôle 1, de sorte qu'il est déterminé si quelqu'un a franchi la porte de contrôle 1 et, le cas échéant s'il s'agit d'une ou de plusieurs personnes. Dans le cas où plusieurs personnes sont dans le sas, cela est considéré comme une fraude et la porte de sortie n'est pas déverrouillée.

Si aucune fraude n'est détectée, il peut encore être prévu de demander à la personne présente dans le sas de confirmer son identité, par tout moyen adapté, tel que par une reconnaissance vocale, une vérification optique de la rétine, etc., avant l'ouverture de la porte de sortie donnant accès au périmètre sécurisé à cette unique personne.

En général, il peut être prévu que ce procédé n'est mis en route ou programmé qu'après la fermeture des immeubles ou services protégés. Il peut être prévu qu'après entrée dans le périmètre sécurisé, le procédé est désenclenché pour permettre un accès normal à l'immeuble ou au périmètre sécurisé en question.

L'invention a également pour objet une porte de contrôle 1 de l'unicité de passage donnant accès à un espace, comprenant un premier moyen de surveillance 2, 20, 200 et un second moyen de surveillance 3, 30, 300 reliés à un dispositif de gestion pour la mise en oeuvre du procédé décrit ci-dessus. Cette porte de contrôle 1, représentée selon plusieurs modes de réalisation dans les figures annexées, est caractérisée en ce que lesdits premier et second moyens de surveillance 2, 20, 200 ; 3, 30, 300 sont invisibles en position de fermeture de ladite porte de contrôle 1.

Dans ces conditions, le caractère inviolable de la porte de contrôle 1 est amélioré et il est impossible d'occulter un moyen de surveillance pour tenter d'accéder par effraction au périmètre sécurisé, étant donné que l'ensemble de ces moyens 2, 20, 200 et 3, 30, 300 ne sont ni visibles ni accessibles.

Selon le premier mode de réalisation, représenté aux figures 1A, 1B, 1C, 1D et 2 à 5, la porte de contrôle 1 peut être constituée par un seul battant 7 et être équipée d'un premier moyen de surveillance 2 de la première zone 4, de largeur limitée, à travers laquelle doit passer une personne et d'un second moyen de surveillance 3 de la seconde zone 5 complémentaire ne devant pas être traversée, lesdits premier et second moyens de surveillance 2 et 3 étant intégrés dans le cadre dormant 6 de ladite porte de contrôle 1, dans le plan du battant 7 lorsque ce dernier est en position de fermeture.

Du fait que les premiers et seconds moyens de surveillance 2 et 3 sont intégrés dans le cadre dormant 6 de la porte de contrôle 1, et notamment dans le plan du battant 7, ils sont protégés lorsque la porte de contrôle 1 est fermée.

En outre, la sécurité est garantie car toute ouverture assez large de la porte de contrôle 1 permettant à une personne de passer entraîne la mise sous tension des premier et second moyens de surveillance 2 et 3. Il en résulte que tout passage est automatiquement détecté par ces derniers et est pris en compte par le dispositif de gestion.

De manière caractéristique, le premier moyen de surveillance 2 de la première zone 4 de largeur limitée peut être constitué par des cellules émettrices réceptrices sur une distance déterminée, intégrées dans le montant vertical 8 situé du côté de l'ouverture de ladite porte de contrôle 1, à savoir le côté opposé au côté articulé sur le montant vertical correspondant du cadre dormant 6 et le second moyen de surveillance 3 de la seconde zone 5 complémentaire peut consister en au moins une cellule émettrice réceptrice intégrée dans la traverse horizontale supérieure 10 du cadre dormant 6 de ladite porte de contrôle 1 située à proximité du côté articulé sur le montant vertical correspondant du cadre dormant 6.

Les figures 1A à 1D représentent un exemple de réalisation d'une telle porte de contrôle 1. Un contact magnétique peut être prévu pour permettre au dispositif de gestion d'être averti de l'ouverture de la porte de contrôle 1 et démarrer, le cas échéant, une temporisation. La figure 1D représente la porte de contrôle 1 dans un état de fermeture dans lequel les premier et second moyens de surveillance 2 et 3 ne sont pas alimentés. Ces derniers ne sont alimentés qu'à partir de l'atteinte d'une ouverture déterminée du battant 7 permettant le passage d'un individu, ici d'un angle de 15°. Avant l'atteinte de cette ouverture d'angle, les cellules des premier et second moyens de surveillance 2 et 3 sont occultées par le battant 7 de la porte de contrôle 1. Dès que cet angle est atteint, les cellules des premier et second moyens de surveillance 2 et 3 ne sont plus occultées par le battant 7 de la porte de contrôle 1 et donc prêtes à détecter tout passage.

Les figures 3, 4 et 5 représentent les cas typiques intervenant dans le cas du contrôle de l'unicité de passage d'une telle porte de contrôle 1. La figure 3 représente un individu traversant uniquement la première zone 4 de surveillance. Ce passage sera considéré comme unitaire par le dispositif de gestion qui pourra commander, par exemple, l'ouverture d'une porte de sortie donnant sur un périmètre sécurisé.

L'individu représenté à la figure 4 traverse, quant à lui, à la fois les première et seconde zones de surveillance 4 et 5. Dans ces conditions, le dispositif de gestion considère que le passage n'est pas conforme.

Il en est de même pour la situation avec deux individus représentée à la figure 5. Le dispositif de gestion recevra, d'une part, une information relative à l'occultation de la seconde zone de surveillance 5 qui résultera en une non-conformité de passage et, d'autre part, l'analyse de l'occultation de la première zone de surveillance 4, corrélée avec d'autres paramètres lui permettrons de conclure que le passage n'est pas non plus unitaire.

A titre d'exemple, l'analyse de l'occultation de la première zone de surveillance 4 peut consister à compter le nombre d'occultations intervenant au niveau des cellules situées dans la partie inférieure du montant vertical 8, ces occultations correspondant au passage des jambes d'un individu.

De manière avantageuse, le premier moyen de surveillance 2 de la première zone 4 de largeur limitée peut être constitué par des cellules infrarouges émettrices réceptrices à suppression d'arrière-plan.

Selon un second mode de réalisation représenté aux figures 6A à 6C, la porte de contrôle 1 peut être constituée par un panneau coulissant 9 et être équipée d'un premier moyen de surveillance 20 et d'un second moyen de surveillance 30, le premier moyen de surveillance 20 étant constitué par deux rangées opposées de cellules, la première rangée étant constituée par des cellules réceptrices et la seconde rangée étant constituée par des cellules émettrices, lesdites rangées étant intégrées dans le montant vertical 8 de la porte de contrôle 1 situé du côté de l'ouverture du panneau coulissant et dans la face du panneau coulissant située en regard dudit montant vertical 8, ou inversement, et le second moyen de surveillance 30 étant constitué par au moins une cellule émettrice réceptrice intégrée dans la zone de la traverse horizontale 10 du cadre dormant 6 située à l'opposé du montant vertical 8 dans lequel est intégrée une rangée de cellules, au niveau de l'embrasure de la porte de contrôle 1.

Dans ce mode de réalisation, les premier et second moyens de surveillance 20 et 30 sont également non visibles, non accessibles et donc protégés lorsque la porte de contrôle 1 est fermée. La figure 6A représente à cet effet une telle porte de contrôle 1 fermée. Le premier moyen de surveillance 20, constitué par des cellules, disposées dans le flanc de la porte coulissante 9 et dans le montant vertical 8 en regard de ce dernier, est totalement protégé lorsque la porte de contrôle 1 est fermée : lesdites cellules sont positionnées les unes contre les autres.

La sécurité est également garantie car toute ouverture assez large de la porte de contrôle 1 qui permet à une personne de passer entraîne que cette personne est automatiquement détectée par les cellules du premier moyen de surveillance 20 (cf. fig. 6B).

Il peut être prévu que les cellules formant le second moyen de surveillance 30 ne soient pas alimentées en même temps que les cellules formant le premier moyen de surveillance 20, mais seulement après ouverture du panneau coulissant 9 au-delà de la position desdites cellules formant le premier moyen de surveillance 20. Si un individu traverse la seconde zone de surveillance 50, le passage correspondant est considéré comme non conforme.

Dans le troisième mode de réalisation de l'invention représenté aux figures 7A et 7B, la porte de contrôle 1 peut être constituée par deux panneaux coulissants 9 et être équipée d'un premier moyen de surveillance 200 et d'un second moyen de surveillance 300, le premier moyen de surveillance 200 étant constitué par deux rangées opposées de cellules, la première rangée étant constituée par des cellules réceptrices et la seconde rangée étant constituée par des cellules émettrices, lesdites rangées étant intégrées dans les faces latérales des deux panneaux coulissants 9 en regard l'une de l'autre et le second moyen de surveillance 300 étant constitué par au moins deux cellules émettrices réceptrices intégrées dans la traverse horizontale 10 du cadre dormant 6, de part et d'autre de la zone centrale de ladite traverse horizontale 10.

La figure 7B représente cette zone centrale correspondant à la première zone de surveillance 4 devant être traversée pour obtenir un passage conforme. Dans ce mode de réalisation la seconde zone de surveillance 5 est constituée par deux demi zones de surveillance, situées de part et d'autre de la première zone de surveillance 4 et ne devant pas être franchies pour obtenir un passage conforme. L'alimentation des cellules peut être le même que celui décrit en relation avec le second mode de réalisation dans lequel la porte de contrôle 1 comprend un seul panneau coulissant 9.

De manière avantageuse, l'invention prévoit que les cellules formant les premier et second moyens de surveillance 2, 20, 200 ; 3, 30, 300 peuvent être des cellules du type à infrarouges ou à ultrasons, ceci, quel que soit le mode de réalisation.

Grâce à l'invention, il est donc possible de mettre en place un niveau de sécurité fiable et inviolable dans lequel, d'une part, les moyens actifs 2, 20, 200 ; 3, 30, 300 déterminant l'ouverture et l'accès à une zone sécurisée ne sont ni visible ni accessibles lorsque la porte de contrôle 1 est fermée et, d'autre part, permettant de déterminer de façon certaine si les conditions de conformité de passage et d'unicité sont remplies.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de surveillance d'un espace accessible par une porte de contrôle (1), procédé destiné à contrôler l'unicité de passage dans ledit espace, consistant à
i) surveiller l'ouverture de la porte de contrôle (1),
ii) dès ouverture minimale de la porte de contrôle (1), correspondant à une possibilité de passage pour une seule personne, mettre sous tension un premier moyen de surveillance (2, 20, 200) d'une première zone de surveillance (4) et un second moyen de surveillance (3, 30, 300) d'une seconde zone de surveillance (5), et réaliser les étapes suivantes en continu et de manière simultanée jusqu'à la fermeture de ladite porte de contrôle (1) :
- déterminer, par le premier moyen de surveillance (2, 20, 200), si une, aucune ou plusieurs personnes ont traversé la première zone de surveillance (4),
- déterminer, par le second moyen de surveillance (3, 30, 300), si la seconde zone de surveillance (5), surveillée par ce dernier, a été traversée,
iii) prendre en compte ces informations pour déterminer si le passage est conforme et unitaire,
procédé **caractérisé en ce qu'**il consiste à surveiller la première zone de surveillance (4) et la seconde zone de surveillance (5) inscrites dans le volume délimité par le cadre dormant (6) de la porte de contrôle (1), la première zone de surveillance (4) présentant une largeur limitée à travers laquelle doit passer une personne et la seconde zone de surveillance (5) constituant une zone complémentaire ne devant pas être traversée, et **en ce qu'**il consiste à considérer toute occultation dans la seconde zone de surveillance (5) en tant que passage non conforme.

2. Procédé, selon la revendication 1, **caractérisé en ce que** le premier moyen de surveillance (2, 20, 200) consiste, en outre, à déterminer le nombre de personnes ayant traversé la première zone de surveillance (4).

3. Procédé, selon l'une quelconque des revendications 1 et 2, **caractérisé en ce qu'**il consiste à considérer en tant que passage conforme toute occultation intervenant uniquement dans la première zone de surveillance (4).

4. Procédé, selon la revendication 3, **caractérisé en ce qu'**il consiste, dans le cas d'un passage conforme, à analyser l'occultation de la première zone de surveillance (4) et à la corréler avec d'autres paramètres pour déterminer si le passage est unitaire.

5. Procédé, selon l'une quelconque des revendications 1 à 4, consistant à surveiller un espace formant sas et débouchant par une porte de sortie sur un périmètre sécurisé, **caractérisé en ce qu'**il consiste à autoriser, après fermeture de la porte de contrôle (1), et si l'unicité de passage a été vérifiée, l'accès au périmètre sécurisé par la porte de sortie.

6. Porte de contrôle de l'unicité de passage donnant accès à un espace, comprenant un premier moyen de surveillance (2) et un second moyen de surveillance (3) reliés à un dispositif de gestion pour la mise en oeuvre du procédé selon l'une quelconque des revendications 1 à 5, lesdits premier et second moyens de surveillance (2 et 3) étant non visibles et non accessibles en position de fermeture de ladite porte de contrôle (1),
porte **caractérisée en ce que** :
- elle est constituée par un seul battant (7),
- elle est équipée d'un premier moyen de surveillance (2) de la première zone (4), de largeur limitée, à travers laquelle doit passer une personne et d'un second moyen de surveillance (3) de la seconde zone (5) complémentaire ne devant pas être traversée,
- lesdits premier et second moyens de surveillance (2 et 3) sont intégrés dans le cadre dormant (5) de ladite porte de contrôle (1), dans le plan du battant (7) lorsque ce dernier est en position de fermeture.

7. Porte, selon la revendication 6, **caractérisée en ce que** le premier moyen de surveillance (2) de la première zone (4) de largeur limitée est constitué par des cellules émettrices réceptrices sur une distance déterminée, intégrées dans le montant vertical (8) situé du côté de l'ouverture de ladite porte de contrôle (1), à savoir le côté opposé au côté articulé sur le montant vertical correspondant du cadre dormant (5) et **en ce que** le second moyen de surveillance (3) de la seconde zone (5) complémentaire consiste en au moins une cellule émettrice réceptrice intégrée dans la traverse horizontale supérieure (10) du cadre dormant (6) de ladite porte de contrôle (1) située à proximité du côté articulé sur le montant vertical correspondant du cadre dormant.

8. Porte, selon l'une quelconque des revendications 6 et 7, **caractérisée en ce que** le premier moyen de surveillance (2) de la première zone (4) de largeur limitée est constitué par des cellules infrarouges émettrices réceptrices à suppression d'arrière-plan.

9. Porte de contrôle de l'unicité de passage donnant accès à un espace, comprenant un premier moyen de surveillance (20) et un second moyen de surveillance (30) reliés à un dispositif de gestion pour la mise en oeuvre du procédé selon l'une quelconque des revendications 1 à 5, lesdits premier et second moyens de surveillance (20 et 30) étant non visibles et non accessibles en position de fermeture de ladite porte de contrôle (1),
porte **caractérisée en ce que** :
- elle est constituée par un panneau coulissant,
- le premier moyen de surveillance (20) est constitué par deux rangées opposées de cellules, la première rangée étant constituée par des cellules réceptrices et la seconde rangée étant constituée par des cellules émettrices, lesdites rangées étant intégrées dans le montant vertical (8) de la porte de contrôle (1) situé du côté de l'ouverture du panneau coulissant et dans la face du panneau coulissant située en regard dudit montant vertical (8), ou inversement,
- le second moyen de surveillance (30) est constitué par au moins une cellule émettrice réceptrice intégrée dans la zone de la traverse horizontale (10) du cadre dormant (6) située à l'opposé du montant vertical (8) dans lequel est intégré le premier moyen de surveillance (20), au niveau de l'embrasure de la porte de contrôle (1).

10. Porte de contrôle de l'unicité de passage donnant accès à un espace, comprenant un premier moyen de surveillance (200) et un second moyen de surveillance (300) reliés à un dispositif de gestion pour la mise en oeuvre du procédé selon l'une quelconque des revendications 1 à 5, lesdits premier et second moyens de surveillance (200 et 300) étant non visibles et non accessibles en position de fermeture de ladite porte de contrôle (1),
porte **caractérisée en ce que** :
- elle est constituée par deux panneaux coulissants (9)
- le premier moyen de surveillance (200) est constitué par deux rangées opposées de cellules, la première rangée étant constituée par des cellules réceptrices et la seconde rangée étant constituée par des cellules émettrices, lesdites rangées étant intégrées dans les faces latérales des deux panneaux coulissants (9) en regard l'une de l'autre,
- le second moyen de surveillance (300) est constitué par au moins deux cellules émettrices réceptrices intégrées dans la traverse horizontale (10) du cadre dormant (6), de part et d'autre de la zone centrale de ladite traverse horizontale (10).

11. Porte, selon l'une quelconque des revendications 7 à 10, **caractérisée en ce que** les cellules formant les premier et second moyens de surveillance (2, 20, 200 ; 3, 30, 300) sont des cellules du type à infrarouges ou à ultrasons.

## Claims

1. Method for monitoring a space accessible through a control door (1), said method being intended to control the single passage into said space, consisting of
i) monitoring the opening of the control door (1),
ii) from the minimum opening of the control door (1) corresponding to allowing the passage of a single person, turning on a first surveillance means (2, 20,200) of a first surveillance zone (4) and a second surveillance means (3, 30, 300) of a second surveillance zone (5) and performing the following steps continuously and in a simultaneous manner until the closure of said control door (1):
- determining by way of the first surveillance means (2, 20, 200), whether any, one or several persons have passed through the first surveillance zone (4),
- determining by way of the second surveillance means (3, 30, 300), whether the second surveillance zone (5) monitored thereby has been passed through,
iii) taking into account this information to determine whether the passage is correct and unitary,
said method being **characterised in that** it consists of monitoring the first surveillance zone (4) and the second surveillance zone (5) formed in the space defined by the fixed frame (6) of the control door (1), the first surveillance zone (4) having a limited width through which a person has to pass and the second surveillance zone (5) forming a complementary zone which may not be passed through, and **in that** it consists of taking into account any shadowing in the second surveillance zone (5) as unauthorised passage.

2. Method according to claim 1, **characterised in that** the first surveillance means (2, 20, 200) also determines the number of people who have passed through the first surveillance zone (4).

3. Method according to any one of claims 1 and 2, **characterised in that** it considers as authorised passage all shadowing that affects solely the first surveillance zone (4).

4. Method according to claim 3, **characterised in that** it consists, in the case of authorised passage, of analysing the shadowing of the first surveillance zone (4) and correlating it with other parameters to determine whether the passage is unitary.

5. Method according to any one of claims 1 to 4, consisting of monitoring a vestibule forming space and opening through an exit door into a secure perimeter, **characterised in that** it consists of authorising, after the closure of the control door (1) and once the single passage has been verified, access to the secure perimeter through the exit door.

6. Control door for controlling single passage providing access to a space, comprising a first surveillance means (2) and a second surveillance means (3) connected to a management device for implementing the method according to any one of claims 1 to 5, said first and second surveillance means (2 and 3) being invisible and inaccessible in a closed position of said control door (1),
the door being **characterised in that**:
- it is formed by a single door flap (7),
- it is provided with a first surveillance means (2) of the first zone (4) of limited width through which a person has to pass and a second surveillance means (3) of the second complementary zone (5) which should not be passed through,
- said first and second surveillance means (2 and 3) are integrated into the fixed frame (5) of the said control door (1) in the plane of the door flap (7) when the latter is in a closed position.

7. Door according to claim 6, **characterised in that** the first surveillance means (2) of the first zone (4) of limited width is formed by transmitter-receiver cells over a defined distance, integrated into the vertical upright (8) located at the side of the opening of said control door (1), namely the side opposite the side that is articulated onto the corresponding vertical upright of the fixed frame (5), and **in that** the second surveillance means (3) of the second complementary zone (5) consists of at least one transmitter-receiver cell integrated into the upper horizontal crossbar (10) of the fixed frame (6) of the said control door (1) located close to the side articulated onto the corresponding vertical upright of the fixed frame.

8. Door according to any one of claims 6 and 7, **characterised in that** the first surveillance means (2) of the first zone (4) of limited width is formed by infrared transmitter-receiver cells suppressing the background.

9. Control door for controlling single passage providing access to a space, comprising a first surveillance means (20) and a second surveillance means (30) connected to a management device for implementing the method according to any one of claims 1 to 5, said first and second surveillance means (20 and 30) being invisible and inaccessible in a closed position of said control door (1),
the door being **characterised in that**:
- it is formed by a sliding panel,
- the first surveillance means (20) is formed by two rows of opposite cells, the first row being formed by receiver cells and the second row being formed by transmitter cells, said rows being integrated into the vertical upright (8) of the control door (1) located on the opening side of the sliding panel and opposite the sliding panel located facing said vertical upright (8), or conversely,
- the second surveillance means (30) is formed by at least one transmitter-receiver cell integrated into the zone of the horizontal crossbar (10) of the fixed frame (6) located opposite the vertical upright (8), in which the first surveillance means (20) is integrated at the level of the recess of the control door (1).

10. Control door for controlling single passage providing access to a space, comprising a first surveillance means (200) and a second surveillance means (300) which are connected to a management device for implementing the method according to any one of claims 1 to 5, said first and second surveillance means (200 and 300) being invisible and inaccessible in a closed position of said control door (1),
the door being **characterised in that**:
- it is formed by two sliding panels (9),
- the first surveillance means (200) is formed by two opposite rows of cells, the first row being formed by receiver cells and the second row being formed by transmitter cells, said rows being integrated into the side surfaces of the two sliding panels (9) opposite one another,
- the second surveillance means (300) is formed by at least two transmitter-receiver cells integrated into the horizontal crossbar (10) of the fixed frame (6), on either side of the central zone of the said horizontal crossbar (10).

11. Door according to any one of claims 7 to 10, **characterised in that** the cells forming the first and second surveillance means (2, 20, 200; 3, 30, 300) are infrared or ultrasound cells.

## Patentansprüche

1. Verfahren zum Überwachen eines durch eine Kontrolltür (1) zugänglichen Raums, wobei das Verfahren dazu bestimmt ist, die Einzigkeit des Durchgang in den Raum zu kontrollieren, das darin besteht,
i) das Öffnen der Kontrolltür (1) zu überwachen,
ii) ab minimalem Öffnen der Kontrolltür (1), das einer Durchgangsmöglichkeit für eine einzige Person entspricht, ein erstes Überwachungsmittel (2, 20, 200) eines ersten Überwachungsbereich (4) und ein zweites Überwachungsmittel (3, 30, 300) eines zweiten Überwachungsbereich (5) unter Spannung zu setzen und die folgenden Schritte kontinuierlich und gleichzeitig bis zum Schließen der Kontrolltür (1) durchzuführen:
- anhand des ersten Überwachungsmittels (2, 20, 200) feststellen, ob eine, keine oder mehrere Personen den ersten Überwachungsbereich (4) durchquert haben,
- anhand des zweiten Überwachungsmittels (3, 30, 300) feststellen, ob der zweite Überwachungsbereich (5), der dadurch überwacht wird, durchquert wurde,
iii) diese Informationen zu berücksichtigen, um festzustellen, ob der Durchgang konform und einzeln ist,
wobei das Verfahren **dadurch gekennzeichnet ist, dass** es darin besteht, den ersten Überwachungsbereich (4) und den zweiten Überwachungsbereich (5), die in dem Volumen beschrieben sind, das von der Türeinfassung (6) der Kontrolltür (1) begrenzt ist, zu überwachen, wobei der erste Überwachungsbereich (4) einen begrenzte Breite aufweist, durch die eine Person passieren muss und der zweite Überwachungsbereich (5) einen komplementären Bereich darstellt, der nicht durchquert werden darf, und dass es darin besteht, jede Verdunkelung im zweiten Überwachungsbereich (5) als nicht konformen Durchgang zu betrachten.

2. Verfahren nach Anspruch 1, **dadurch gekennzeichnet, dass** das erste Überwachungsmittel (2, 20, 200) weiterhin darin besteht, die Anzahl der Personen festzustellen, die den ersten Überwachungsbereich (4) durchquert haben.

3. Verfahren nach einem der Ansprüche 1 und 2, **dadurch gekennzeichnet, dass** es darin besteht, jede Verdunkelung nur im ersten Überwachungsbereich (4) als konformen Durchgang zu betrachten.

4. Verfahren nach Anspruch 3, **dadurch gekennzeichnet, dass** es darin besteht, bei einem konformen Durchgang die Verdunkelung des ersten Überwachungsbereichs (4) zu analysieren und mit anderen Parametern abzustimmen, um festzustellen, ob der Durchgang einzeln ist.

5. Verfahren nach einem der Ansprüche 1 bis 4, das darin besteht, einen Raum zu überwachen, der eine Schleuse bildet und durch eine Ausgangstür in einen abgesicherten Bereich mündet, **dadurch gekennzeichnet, dass** es darin besteht, nach Schließen der Kontrolltür (1) und wenn die Einzigkeit des Durchgangs überprüft wurde, den Zugang zum abgesicherten Bereich durch die Ausgangstür zu erlauben.

6. Tür zur Kontrolle der Einzigkeit des Durchgangs, die Zugang zu einem Raum gibt, die ein erstes Überwachungsmittel (2) und ein zweites Überwachungsmittel (3) umfasst, die mit einer Verwaltungsvorrichtung zur Umsetzung des Verfahrens nach einem der Ansprüche 1 bis 5 verbunden sind, wobei das erste und zweite Überwachungsmittel (2 und 3) in Schließstellung der Kontrolltür (1) nicht sichtbar und nicht zugänglich sind,
wobei die Tür **dadurch gekennzeichnet ist, dass**:
- sie aus einem einzigen Flügel (7) besteht,
- sie mit einem ersten Überwachungsmittel (2) des ersten Bereichs (4) begrenzter Breite ausgestattet ist, durch den eine Person passieren muss und einem zweiten Überwachungsmittel (3) des komplementären zweiten Bereichs (5), der nicht durchquert werden darf,
- wobei das erste und zweite Überwachungsmittel (2 und 3) in den Türrahmen (5) der Kontrolltür (1) in die Ebene des Flügels (7) integriert sind, wenn dieser in Schließstellung ist.

7. Tür nach Anspruch 7, **dadurch gekennzeichnet, dass** das erste Überwachungsmittel (2) des ersten Bereichs (4) begrenzter Breite von Sende-Empfangszellen über eine bestimmte Entfernung gebildet werden, die in den senkrechten Pfosten (8) integriert sind, der sich an der Öffnungsseite der Kontrolltür (1) befindet, und zwar an der Seite, die der am entsprechenden senkrechten Pfosten des Türeinfassung (5) angelenkten Seite gegenüberliegt und dass das zweite Überwachungsmittel (3) des komplementären zweiten Bereichs (5) aus mindestens einer Sende-Empfangszelle besteht, die in den oberen waagerechten Querbalken (10) der Türeinfassung (6) der Kontrolltür (1) integriert ist, der sich in der Nähe der am entsprechenden senkrechten Pfosten der Türeinfassung angelenkten Seite befindet.

8. Tür nach einem der Ansprüche 6 und 7, **dadurch gekennzeichnet, dass** das erste Überwachungsmittel (2) des ersten Bereichs (4) begrenzter Breite aus Infrarot-Sende-Empfangszellen mit Hintergrundunterdrückung besteht.

9. Tür zur Kontrolle der Einzigkeit des Durchgangs, die Zugang zu einem Raum gibt, die ein erstes Überwachungsmittel (20) und ein zweites Überwachungsmittel (30) umfasst, die mit einer Verwaltungsvorrichtung zur Umsetzung des Verfahrens nach einem der Ansprüche 1 bis 5 verbunden sind, wobei das erste und zweite Überwachungsmittel (20 und 30) in Schließstellung der Kontrolltür (1) nicht sichtbar und nicht zugänglich sind,
wobei die Tür **dadurch gekennzeichnet ist, dass**:
- sie von einer Schiebetür gebildet wird,
- das erste Überwachungsmittel (20) von zwei gegenüberliegenden Reihen Zellen gebildet wird, wobei die erste Reihe von Empfangszellen und die zweite Reihe von Sendezellen gebildet wird, wobei die Reihen in den senkrechten Pfosten (8) der Kontrolltür (1) integriert sind, der sich auf der Seite der Öffnung der Schiebetür befindet und in die Fläche der Schiebtür, die sich gegenüber dem senkrechten Pfosten (8) befindet, oder umgekehrt,
- das zweite Überwachungsmittel (30) von mindestens einer Sende-Empfangszelle gebildet wird, die in den Bereich des waagerechten Querträgers (10) der Türeinfassung (6) integriert ist, der sich gegenüber dem senkrechten Pfosten (8) befindet, in den auf Ebene der Öffnung der Kontrolltür (1) das erste Überwachungsmittel (20) integriert ist.

10. Tür zur Kontrolle der Einzigkeit des Durchgangs, die Zugang zu einem Raum gibt, die ein erstes Überwachungsmittel (200) und ein zweites Überwachungsmittel (300) umfasst, die mit einer Verwaltungsvorrichtung zur Umsetzung des Verfahrens nach einem der Ansprüche 1 bis 5 verbunden sind, wobei das erste und zweite Überwachungsmittel (200 und 300) in Schließstellung der Kontrolltür (1) nicht sichtbar und nicht zugänglich sind,
wobei die Tür **dadurch gekennzeichnet ist, dass**:
- sie von zwei Schiebetüren (9) gebildet wird,
- das erste Überwachungsmittel (200) von zwei gegenüberliegenden Reihen Zellen gebildet wird, wobei die erste Reihe von Empfangszellen und die zweite Reihe von Sendezellen gebildet wird, wobei die Reihen in den Seitenflächen der zwei Schiebetüren (9) gegenüberliegend integriert sind,
- das zweite Überwachungsmittel (300) von mindestens zwei Sende-Empfangszeilen gebildet wird, die in den waagerechten Querträger (10) der Türeinfassung (5) auf der einen und der anderen Seite des zentralen Bereichs des waagerechten Querträgers (10) integriert sind.

11. Tür nach einem der Ansprüche 7 bis 10, **dadurch gekennzeichnet, dass** die Zellen, die das erste und zweite Überwachungsmittel (2, 20, 200; 3, 30, 300) bilden, Zellen vom Infrarot- oder Ultraschalltyp sind.
